# EUROPÄISCHE PATENTSCHRIFT

(11) **EP 1 757 899 B1**
(45) Veröffentlichungstag und Bekanntmachung des Hinweises auf die Patenterteilung: **02.04.2008**
(21) Anmeldenummer: 06016077.7
(22) Anmeldetag: 02.08.2006
(51) Int. Cl.: F42B 10/14, F42B 12/10, F42B 10/46

(54) **Weitreichendes Vollkalibergeschoss für Glattrohrkanonen**
Full caliber projectile for smooth bore barrel
Projectile plein calibre pour canon à alésage lisse

(30) Priorität: 24.08.2005 DE 102005039900
(43) Veröffentlichungstag der Anmeldung: 28.02.2007
(73) Patentinhaber: Rheinmetall Waffe Munition GmbH, 40880 Ratingen (DE)
(72) Erfinder: Imdahl, Michael, Dr., 29320 Hermannsburg (DE); Meuer, Rosemarie, 29221 Celle (DE)
(74) Vertreter: Dietrich, Barbara

(56) Entgegenhaltungen:
- DE-A1- 10 115 088
- DE-A1- 19 906 969
- GB-A- 2 060 143
- GB-A- 2 105 444
- GB-A- 2 105 445
- US-A- 3 713 607
- MIKHAIL A G: "SPIKE-NOSED PROJECTILES: COMPUTATIONS AND DUAL FLOW MODES IN SUPERSONIC FLIGHT" JOURNAL OF SPACECRAFT AND ROCKETS, AMERICAN INSTITUTE OF AERONAUTICS AND ASTRONAUTICS,REASTON,VA, US, Bd. 28, Nr. 4, 1. Juli 1991 (1991-07-01), Seiten 418-424, XP000233302 ISSN: 0022-4650

## Beschreibung

Die Erfindung betrifft ein weitreichendes, aus einem Glattrohr verschiessbares Vollkalibergeschoss.

Forderungen nach möglichst großem Nutzlastvolumen, stabilem Flugverhalten über einen großen Geschwindigkeitsbereich, kurze Flugzeit und hohe Zielgeschwindigkeit bei gleichzeitiger Einhaltung der durch das Waffensystem vorgegebenen Schnittstellenmaßen stellen an Panzersprenggeschossen für große Entfernungen ein Problem dar, dass in der Regel zu Kompromissen führt.

Vor allem aufgrund des geforderten Nutzlastvolumens werden Sprenggeschosse vorzugsweise als Vollkalibergeschosse ausgelegt. Hierbei entsteht jedoch die Problematik, eine hohe Treffergenauigkeit und einen geringen Geschwindigkeitsverlust in Einklang zu bringen. Geschosse, die aus Glattrohrkanonen verschossen werden, erfordern spezielle konstruktive Maßnahmen für ein stabiles Flugverhalten und einen geringen Ausgleichsdrall zur Kompensation von unvermeidbaren Fertigungsabweichungen.

Zur Stabilisierung von Vollkalibergeschossen für Glattrohrkanonen sind in der Praxis zwei Stabilisierungsprinzipien bekannt, die Flügelstabilisierung durch starre oder klappbare Leitwerke und die Formstabilisierung durch eine Stosskante mit aufgesetztem Spike.

Geschosse, die auf niedrigen Geschwindigkeitsabfall ausgelegt sind, weisen in der Regel eine ogivale Spitzenkontur auf. Diese Geschosse reagieren jedoch aufgrund großer Auftriebskräfte und geringem Stabilitätsmaß empfindlich gegenüber Störungen.

Ein vollkalibriges Geschoss mit einem zylinderförmigen Führungsbereich und einer ogivenförmig ausgebildeten Geschossspitze ist der DE 101 57 563 A1 entnehmbar. In der DE 103 12 717 A1 wird des Weiteren ausgeführt, dass diese Geschossaußenform einen relativ geringen Geschwindigkeitsabfall des Geschosses bewirkt, so dass für vollkalibrige Panzermunition, da sie möglichst große Kampfentfernungen besitzen, diese ogivale Geschossaußengeometrie verwendet wird. Weiterhin wird ausgeführt, dass für geringe Kampfentfernungen bei derartigen flügelstabilisierten Vollkaliber-Geschossen mit ausklappbaren oder ausschwenkbaren Leitwerksflügel diese Geometrie ungünstig ist. Daher wird vorgeschlagen, ein Geschoss mit einem haubenförmigen Adapterteil zu versehen, welches eine Außenkontur besitzt, welche optimal zum bekämpfen von Zielen kurzer Kampfentfernung ausgebildet ist. An diesem Adapterteil befindet sich vorderseitig eine Befestigungseinrichtung, an welcher eine ogivale Geschossspitze aufgesetzt wird, sofern mit dem Geschoss Ziele großer Kampfentfernungen erreicht werden sollen.

Des Weiteren sind flügelstabilisierte Übungsgeschosse mit einer im Wesentlichen kalibergleichen Geschosshülle und einer zapfenförmig ausgebildeten Geschossspitze aus der DE 198 34 395 C2 bekannt. Derartige Spikes vermindern erheblich den Strömungswiderstand, was bei hohen Geschwindigkeiten eines Geschosses sehr wesentlich ist.

Die GB 2 060 143 A betrifft eine herausklappbare Leitfläche, die aus zwei Leitflächenteilen besteht, welche getrennt voreinander gehalten sind. Damit soll das bekannte Platzproblem gelöst werden, welches sich bei bekannten federbelasteten Leitflächen ergibt. Trotz gleichem Bauraum ermöglicht die hier beschriebene Lösung eine Erhöhung der Stabilität des Geschosses. Das Geschoss weist einen zylinderförmigen Geschosskörper auf, dessen Mantelfläche in einem sich in axialer Richtung erstreckenden ersten Teilbereich einen kalibergleichen Außendurchmesser und in einem zweiten Teil einen äußeren Durchmesser besitzt, der kleiner als das Geschoßkaliber ist, wobei der zweite Teilbereich zum äußeren Rand einen ständig abnehmenden Verlauf besitzt

DE 199 06 969 A1 beschäftigt sich mit einem leitwerkstabilisierten Geschoss, dessen Leitwerk mehrere heckseitig gleichmäßig über den Umfang des Geschosses verteilt angeordnete ausklappbare Stabilisierungsflügel umfasst. Diese werden nach Verlassen des Waffenrohres nach hinten in ihre geöffnete Stellung verschwenkt. Auf den Stabilisierungsflügeln sind Gleitkörper befestigt, die eine Beschädigung der Flügel beim Waffenrohrdurchgang verhindern.

Flügelstabilisierte Vollkalibergeschosse benötigen für eine ausreichende Wirksamkeit entweder ein Klappwerk oder ein starres Leitwerk mit einem relativ großen Abstand zum eigentlichen Geschosskörper. Nachteilig wirkt sich jedoch aus, dass starre Leitwerke durch den notwendigen Abstand den zur Verfügung stehenden Nutzraum begrenzen, während Klappleitwerke während des Aufklappvorganges eine nur geringe aerodynamische Stabilität aufweisen, so dass während dieser Phase wirkende Störungen zu erheblichen Flugbahnabweichungen führen.

Formstabilisierte Vollkalibermunition weist einen relativ hohen Geschwindigkeitsabfall auf. Die aerodynamische Stabilität sinkt mit geringer werdender Geschwindigkeit. Der durch den Spike abgedeckte Bereich steht in der Regel für die zu transportierende Nutzlast nicht zur Verfügung.

Der Erfindung liegt die Aufgabe zugrunde, ein als Vollkalibergeschoß ausgebildetes flügelstabilisiertes Panzergeschoß der vorstehend erwähnten Art anzugeben, welches ein bestimmtes Nutzlastvolumen mit ausreichender Genauigkeit und einer möglichst großen Endgeschwindigkeit auf Distanzen >2500 m transportieren kann.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, die drei vorgenannten Konstruktionselemente Formstabilisierung, Flügelstabilisierung und ogivale Spitzenkontur miteinander zu verbinde. Ein Spike mit einer unterkalibrigen Stossfläche gewährleistet die nötige Stabilität in der ersten Flugphase. Die unterkalibrige Stossfläche reduziert den Geschwindigkeitsabfall bisher bekannter vollkalibriger Lösungen. Der anschließende ogivale Spitzenbereich gewährleistet ausreichendes Nutzlastvolumen und geringen Geschwindigkeitsverlust und ein Klappwerk gewährleistet die aerodynamische Stabilität auch bei kleiner werdenden Geschossgeschwindigkeiten.

Dazu wird der Außendurchmesser der Stoßfläche deutlich kleiner gewählt, als das Geschoßkaliber und somit der durch die Stoßfläche verursachte Geschwindigkeitsabfall gegenüber bekannten vergleichbaren Geschossen wesentlich reduziert wird, und zwar derart, dass eine für die bis zur Entfaltung des Klappleitwerkes notwendige Geschoßstabilität bei möglichst geringem Strömungswiderstand erreicht wird. Dabei wird die Mantelfläche des zylinderförmigen Geschoßkörpers innerhalb eines zweiten Teilbereiches derart gewählt, dass sie bis zum äußeren Rand der Stoßfläche hin einen ständig abnehmenden, vorzugsweise ogivalen, Verlauf besitzt.

Vorteilhafterweise besitzt das erfindungsgemäße Geschoß durch den gegenüber bekannten Geschossen reduzierten Geschwindigkeitsabfall auch eine größere aerodynamische Stabilität als Letztere.

Alternativ zu der ogivalen Außengeometrie des zweiten Teilbereiches der Mantelfläche des Geschoßkörpers kann auch eine konisch ausgestaltete Außengeometrie verwendet werden, wobei allerdings mit einer Zunahme des Strömungswiderstandes gerechnet werden muss.

Weitere Einzelheiten und Vorteile der Erfindung ergeben sich aus dem folgenden anhand einer Figur erläuterten Ausführungsbeispiel.

In der Figur ist mit 1 ein erfindungsgemäßes Panzergeschoß bezeichnet, welches einen im Wesentlichen zylinderförmigen Geschoßkörper 2 zur Aufnahme einer nicht dargestellten Nutzlast, z.B. von Sprengstoff, umfasst. An das heckseitige Ende 3 des Geschoßkörpers 2 schließt sich ein Leitwerksschaft 4 mit einem Klappleitwerk 5 an. Dabei befinden sich in dem in der Figur dargestellten Ausführungsbeispiel die Flügel 5' des Klappleitwerkes 5 bereits in ihrer ausgeklappten Stellung.

An das vorderseitige Ende 6 des Geschoßkörpers 2 schließt sich eine unterkalibrige, spikeförmig ausgebildete Geschoßspitze 7 an, die auf ihrer dem Geschoßkörper 2 zugewandten Seite über eine senkrecht zur Längsachse 100 des Geschosses 1 sich erstreckende Stoßfläche 8 mit der Mantelfläche 9 des Geschoßkörpers 2 verbunden ist und die geschoßspitzenseitig eine an sich bekannte ringförmige Aufdickung 10 zur Verbesserung der Strömungsablösung aufweist.

Die Mantelfläche 9 des Geschoßkörpers 2 umfasst, in Richtung der Längsachse 100 des Geschosses 1 gesehen, zwei Teilbereiche 11 und 12. Dabei weist der erste, relativ lange Teilbereich 11 der Mantelfläche 9 einen im Wesentlichen kalibergleichen Außendurchmesser D0 auf, während der sich vorderseitig anschließende kleinere zweite Teilbereich 12, der sich bis zu der Stoßfläche 8 erstreckt, eine etwa ogivale Außenkontur besitzt, so dass der Durchmesser D1 des äußeren Randes der Stoßfläche 8 kleiner ist als das Geschoßkaliber D0.

### Bezugszeichenliste

- 1: Panzergeschoß, Geschoß
- 2: Geschoßkörper
- 3: heckseitiges Ende
- 4: Leitwerksschaft
- 5: Klappleitwerk
- 5': Flügel
- 6: vorderseitiges Ende
- 7: Geschoßspitze
- 8: Stoßfläche
- 9: Mantelfläche
- 10: Aufdickung
- 11: (erste) Teilbereich
- 12: (zweite) Teilbereich

- 100: Längsachse

- D0: Außendurchmesser, Geschoßkaliber
- D1: Außendurchmesser (Stoßfläche)

## Patentansprüche

1. Weitreichendes Vollkaliber-Panzergeschoss (1), mit einem an dem heckseitigen Ende (3) des Geschosskörpers (2) sich anschließenden Leitwerksschaft (4) mit einem Klappleitwerk (5) und einem zylinderförmigen Geschosskörper (2), dessen Mantelfläche (9) in einem sich in axialer Richtung erstreckenden ersten Teilbereich (11) einen im Wesentlichen kalibergleichen Außendurchmesser (D0)und in einem zweiten Teil bereich (12) einen äußeren Durchmesser (D1) einer Stoßfläche (8) besitzt, der kleiner als das Geschoßkaliber (D0) ist, wobei der zweiten Teilbereich (12) zum äußeren Rand der Stoßfläche (8) hin einen ständig abnehmenden Verlauf aufweist, **dadurch gekennzeichnet, dass** an dem vorderseitigen Ende (6) des Geschoßkörpers (2) sich eine unterkalibrige, spikeförmig ausgebildete Geschoßspitze (7) anschließt, die auf ihrer dem Geschoßkörper (2) zugewandten Seite über die senkrecht zur Längsachse (100) des Geschosses (1) sich erstreckende Stoßfläche (8) mit der Mantelfläche (9) des Geschoßkörpers (2) verbunden ist und geschossspitzseitig eine ringförmige Aufdickung (10) zur Verbesserung der Strömungsablösung aufweist.

2. Vollkaliber-Panzergeschoß nach Anspruch 1, **dadurch gekennzeichnet, dass** der zweite Teilbereich (12) der Mantelfläche (9) des Geschoßkörpers (2) einen ogivalen Verlauf aufweist.

3. Vollkaliber-Panzergeschoß nach Anspruch 1, **dadurch gekennzeichnet, dass** der zweite Teilbereich (12) der Mantelfläche (9) des Geschoßkörpers (2) einen konischen Verlauf aufweist.

4. Vollkaliber-Panzergeschoß nach einem der Ansprüche 1 bis 3, **dadurch gekennzeichnet, dass** sich der zweite Teilbereich (12) axial direkt an den ersten Teilbereich (11) der Mantelfläche (9) anschließt.

## Claims

1. Long-range full-calibre armour-piercing projectile (1) having a fin system (4) which is adjacent to the rear end (3) of the projectile body (2) with a flap system (5) and with a cylindrical projectile body (2) whose casing surface (9) has an external diameter (D0) which is essentially equal to the calibre in a first sub-area (11) extending in the axial direction, and has an external diameter (D1) of an abutment surface (8) in a second sub-area (12), with this external diameter (D1) being less than the projectile calibre (D0), with the second sub-area (12) having a profile which decreases continuously towards the outer edge of the abutment surface (8), **characterized in that** there is a sub-calibre projectile nose (7) in the form of a spike adjacent to the front end (6) of the projectile body (2) which projectile nose (7) is connected to the casing surface (9) of the projectile body (2) on its side facing the projectile body (2) by means of the abutment surface (8) which extends at right angles to the longitudinal axis (100) of the projectile (1) and has an annular thickened area (10) on the projectile nose side in order to improve the flow separation.

2. Full-calibre armour-piercing projectile according to Claim 1, **characterized in that** the second sub-area (12) of the casing surface (9) of the projectile body (2) has an ogive profile.

3. Full-calibre armour-piercing projectile according to Claim 1, **characterized in that** the second sub-area (12) of the casing surface (9) of the projectile body (2) has a conical profile.

4. Full-calibre armour-piercing projectile according to one of Claims 1 to 3, **characterized in that** the second sub-area (12) is axially directly adjacent to the first sub-area (11) of the casing surface (9).

## Revendications

1. Projectile de char plein calibre longue portée (1) comprenant une tige d'empennage (4) se raccordant à l'extrémité arrière (3) du corps de projectile (2), avec un empennage rabattable (5) et un corps de projectile cylindrique (2), dont la surface d'enveloppe (9) possède, dans une première région partielle (11) s'étendant dans la direction axiale, un diamètre extérieur (D0) essentiellement de même calibre, et dans une deuxième région partielle (12), un diamètre extérieur (D1) d'une surface de butée (8) qui est inférieur au calibre du projectile (D0), la deuxième région partielle (12) présentant vers le bord extérieur de la surface de butée (8) une allure diminuant constamment, **caractérisé en ce qu'**une pointe de projectile (7) en forme de pique, sous-calibrée, se raccorde à l'extrémité du côté avant (6) du corps de projectile (2), est connectée, sur son côté tourné vers le corps de projectile (2) par le biais de la surface de butée (8) s'étendant perpendiculairement à l'axe longitudinal (100) du projectile (1), à la surface d'enveloppe (9) du corps de projectile (2) et présente, du côté de la pointe du projectile, un épaississement annulaire (10) pour améliorer le décollage de courant.

2. Projectile de char plein calibre selon la revendication 1, **caractérisé en ce que** la deuxième région partielle (12) de la surface d'enveloppe (9) du corps de projectile (2) présente une allure en forme d'ogive.

3. Projectile de char plain calibre selon la revendication 1, **caractérisé en ce que** la deuxième région partielle (12) de la surface d'enveloppe (9) du corps de projectile (2) présente une allure en forme de cône.

4. Projectile de char plein calibre selon l'une quelconque des revendications 1 à 3, **caractérisé en ce que** la deuxième région partielle (12) se raccorde axialement directement à la première région partielle (11) de la surface d'enveloppe (9).
